# EUROPÄISCHE PATENTSCHRIFT

(11) **EP 4 249 691 B1**
(45) Veröffentlichungstag und Bekanntmachung des Hinweises auf die Patenterteilung: **26.02.2025**
(21) Anmeldenummer: 23162700.1
(22) Anmeldetag: 17.03.2023
(51) Int. Cl.: E03C 1/04

(54) **SANITÄRARMATUR MIT EINEM SCHLAUCH**
SANITARY FITTING WITH A HOSE
ROBINETTERIE SANITAIRE DOTÉE D'UN TUYAU FLEXIBLE

(30) Priorität: 23.03.2022 DE 102022106832
(43) Veröffentlichungstag der Anmeldung: 27.09.2023
(73) Patentinhaber: Grohe AG, 58675 Hemer (DE)
(72) Erfinder: WOESTHOFF, Wulf, 58675 Hemer (DE); SCHLUETER, Matthias, 44289 Dortmund (DE); KUTSCH, Christian, 44135 Dortmund (DE)

(56) Entgegenhaltungen:
- WO-A1-2022/189444
- US-A1- 2022 049 479

## Beschreibung

Die vorliegende Erfindung betrifft eine Sanitärarmatur, die insbesondere im Zusammenhang mit Spülbecken und/oder Waschbecken verwendbar ist.

Sanitärarmaturen dienen an Spülbecken, Waschbecken, Badewannen und/oder Duschen der bedarfsgerechten Bereitstellung einer Flüssigkeit, insbesondere Wasser. Hierzu können Sanitärarmaturen ein Gehäuse mit einem Auslauf und einer Auslauföffnung für die Flüssigkeit aufweisen. Das Gehäuse der Sanitärarmatur ist an einem Träger, beispielsweise einer Arbeitsplatte oder einem Spül- bzw. Waschbecken, befestigbar. Ferner können Sanitärarmaturen ein Mischventil oder eine Mischkartusche aufweisen, durch die Kaltwasser und Warmwasser zu Mischwasser mit einer gewünschten Mischwassertemperatur mischbar sind.

Bekannt sind zudem Sanitärarmaturen, mit denen verschiedene Flüssigkeiten, zum Beispiel das Mischwasser, karbonisierte Flüssigkeit, aromatisierte Flüssigkeit, gefilterte Flüssigkeit, gekühlte Flüssigkeit und/oder Heißwasser zapfbar sind. Um die verschiedenen Flüssigkeiten von ihren jeweiligen Flüssigkeitsquellen zu der Auslauföffnung zu leiten sind mehrere Flüssigkeitsleitungen erforderlich, die sich parallel zueinander durch das Armaturengehäuse und/oder den Auslauf erstrecken. Hieraus folgt ein hoher Platzbedarf für die Flüssigkeitsleitungen, der eine Gestaltungsfreiheit der Armaturengehäuse bzw. Ausläufe einschränkt. Zudem können die einzelnen Flüssigkeiten über getrennte Auslauföffnungen der Sanitärarmaturen bzw. eines Mousseurs der Sanitärarmaturen abgebbar sein, damit diese vor ihrer Abgabe nicht in Kontakt miteinander kommen bzw. sich untereinander nicht mischen können. Bei einer hohen Anzahl von abgebbaren Flüssigkeiten muss daher eine entsprechend hohe Anzahl von Auslauföffnungen vorgesehen werden oder ein Mousseur eine entsprechend hohe Anzahl getrennter Flüssigkeitskanäle aufweisen, was eine Komplexität der Sanitärarmatur bzw. des Mousseurs erhöht.

Aus US2022049479A ist eine Sanitärarmatur gemäss Oberbegriff des Anspruchs 1 bekannt.

Aufgabe der Erfindung ist es daher, die mit Bezug auf den Stand der Technik geschilderten Probleme zumindest teilweise zu lösen und insbesondere eine Sanitärarmatur anzugeben, durch die verschiedene bzw. mehrere Flüssigkeiten mit geringerem Platzbedarf zu der Auslauföffnung leitbar sind und die eine geringere Komplexität aufweist.

Diese Aufgaben werden gelöst mit einer Sanitärarmatur gemäß den Merkmalen des unabhängigen Patentanspruchs. Weitere vorteilhafte Ausgestaltungen der Sanitärarmatur sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärarmatur bei, die zumindest die folgenden Komponenten aufweist:
- ein Armaturengehäuse mit einem Auslauf und zumindest einer Auslauföffnung;
- einen Schlauch mit zumindest einem ersten Lumen zum Führen einer ersten Flüssigkeit, einem zweiten Lumen zum Führen einer zweiten Flüssigkeit und einem dritten Lumen zum Führen einer dritten Flüssigkeit; und
- einen Adapter mit zumindest einem ersten Einlass für das erste Lumen, einem zweiten Einlass für das zweite Lumen und einem dritten Einlass für das dritte Lumen, wobei der erste Einlass und der zweite Einlass in einen ersten Auslass des Adapters münden und wobei der dritte Einlass in einen zweiten Auslass des Adapters mündet.

Die Sanitärarmatur dient insbesondere der bedarfsgerechten Bereitstellung von Flüssigkeiten, wie insbesondere Wasser, an Spülbecken und/oder Waschbecken. Die Sanitärarmatur umfasst ein Armaturengehäuse, das insbesondere zumindest teilweise aus Kunststoff und/oder (Guss-)Metall, wie zum Beispiel Messing, bestehen kann. Das Armaturengehäuse ist an einem Träger, beispielsweise einer Arbeitsplatte, dem Spülbecken oder Waschbecken, befestigbar und/oder weist einen (hervorstehenden bzw. abzweigenden) Auslauf auf, der starr oder bewegbar mit dem Armaturengehäuse verbunden ist. Der Auslauf kann zumindest teilweise rohrförmig ausgebildet sein und/oder weist zumindest eine Auslauföffnung auf. Die zumindest eine Auslauföffnung kann beispielsweise nach Art eines Strahlbildners oder Mousseurs ausgebildet sein.

Die Sanitärarmatur weist einen Schlauch auf. Der Schlauch kann zumindest teilweise durch das Armaturengehäuse und/oder den Auslauf verlaufen. Der Schlauch weist insbesondere einen runden Querschnitt auf. Der Schlauch besteht insbesondere zumindest teilweise aus einem für Trinkwasser zugelassenen und/oder geeigneten Material. Das Material des Schlauchs kann mindestens eine, mehrere oder sogar jede der folgenden Eigenschaften aufweisen:
- temperaturbeständig bei -40 °C bis 200 °C [Celsius] sein;
- transluzent sein;
- elastisch sein;
- eine Härte von 70 bis 85 Shore A aufweisen;
- eine Dichte von 1,22 g/cm³ [Gramm pro Kubikzentimeter] bis 1,26 g/cm³, bevorzugt (circa) 1,24 g/cm³, aufweisen;
- eine Reißfestigkeit von 8,6 N/mm² [Newton pro Quadratmillimeter] bis 8,8 N/mm², bevorzugt (circa) 8,7 N/mm², aufweisen;
- eine Reißdehnung von 390 % bis 410 %, bevorzugt (circa) 400 %, aufweisen; und/oder
- eine Weiterreißfestigkeit von 30 N/mm [Newton pro Quadratmillimeter] bis 34 N/mm, bevorzugt (circa) 32 N/mm, aufweisen.

Der Schlauch weist zumindest ein erstes Lumen zum Führen einer ersten Flüssigkeit von einer ersten Flüssigkeitsquelle zu der Auslauföffnung, ein zweites Lumen zum Führen einer zweiten Flüssigkeit von einer zweiten Flüssigkeitsquelle zu der Auslauföffnung und ein drittes Lumen zum Führen einer dritten Flüssigkeit von einer dritten Flüssigkeitsquelle zu der Auslauföffnung auf. Darüber hinaus kann der Schlauch zumindest ein weiteres Lumen zum Führen zumindest einer weiteren Flüssigkeit von zumindest einer weiteren Flüssigkeitsquelle aufweisen. Bei den Lumen handelt es sich insbesondere jeweils um einen (röhrenförmigen) Flüssigkeitskanal, der sich von einem ersten längsseitigen Ende des Schlauchs bis zu einem zweiten längsseitigen Ende des Schlauchs durch den Schlauch erstreckt. Das erste längsseitige Ende des Schlauchs kann mit der einen ersten Flüssigkeitsquelle, zweiten Flüssigkeitsquelle und dritten Flüssigkeitsquelle (und ggf. der zumindest einen weiteren Flüssigkeitsquelle) verbunden sein. Alternativ kann das erste längsseitige Ende des Schlauchs mit einer Verteilervorrichtung für die zumindest eine erste Flüssigkeitsquelle, zweite Flüssigkeitsquelle und dritte Flüssigkeitsquelle (und ggf. für die zumindest eine weitere Flüssigkeitsquelle) verbunden sein. Die Verteilervorrichtung kann mit der ersten Flüssigkeitsquelle, zweiten Flüssigkeitsquelle und dritten Flüssigkeitsquelle (und ggf. der zumindest einen weiteren Flüssigkeitsquelle) verbunden sein. Die Verteilervorrichtung kann außerhalb des Armaturengehäuses und/oder des Auslaufs angeordnet sein. Die einzelnen Lumen verlaufen insbesondere parallel zueinander durch den Schlauch. Die Lumen sind durch das Material des Schlauchs insbesondere (gemeinsam) einstückig ausgebildet. Die Lumen verlaufen insbesondere nicht konzentrisch zueinander. Der Schlauch kann nach Art eines Mehrlumenschlauchs bzw. Multilumenschlauchs und/oder nicht rotationssymmetrisch ausgebildet sein.

Bei der ersten Flüssigkeit kann es sich beispielsweise um Mischwasser und/oder bei der ersten Flüssigkeitsquelle beispielsweise um ein Mischventil oder eine Mischkartusche handeln. Durch das Mischventil bzw. die Mischkartusche sind insbesondere Kaltwasser mit einer Kaltwassertemperatur und Warmwasser mit einer Warmwassertemperatur zu dem Mischwasser mit einer gewünschten Mischwassertemperatur mischbar. Die Kaltwassertemperatur beträgt insbesondere maximal 25 °C, bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Mischventil oder die Mischkartusche können in dem Armaturengehäuse der Sanitärarmatur angeordnet sein. Bei der zweiten Flüssigkeit, der dritten Flüssigkeit und/oder der zumindest einen weiteren Flüssigkeit kann es sich zum Beispiel um Trinkwasser, Mischwasser, Kaltwasser, Warmwasser, karbonisierte Flüssigkeit, aromatisierte Flüssigkeit, gefilterte Flüssigkeit, gekühlte Flüssigkeit (beispielsweise mit einer Kühlwassertemperatur von 1 °C bis 10 °C) und/oder Heißwasser (beispielsweise mit einer Heißwassertemperatur von 90 °C bis 100 °C) handeln. Beispielsweise kann es sich bei der zweiten Flüssigkeit um Heißwasser und der dritten Flüssigkeit um gefilterte Flüssigkeit bzw. gefiltertes Wasser handeln.

Durch den Schlauch sind zumindest drei Flüssigkeiten getrennt voneinander durch einen einzigen Schlauch der zumindest einen Auslauföffnung zuführbar, wodurch sich der Platzbedarf in dem Armaturengehäuse bzw. dem Auslauf reduziert. Der Schlauch kann einen Außendurchmesser von beispielsweise 12 mm bis 18 mm, bevorzugt 14 mm bis 15 mm, aufweisen. Ein erster Querschnitt des ersten Lumens kann halbkreisförmig ausgebildet sein. Der erste Querschnitt ist insbesondere orthogonal zu einer Längsachse des Schlauchs ausgerichtet. Ein zweiter Querschnitt des zweiten Lumens und/oder ein dritter Querschnitt des dritten Lumens können teilkreisförmig ausgebildet sein. Das zumindest eine weitere Lumen kann teilkreisförmig ausgebildet sein. Insbesondere können der zweite Querschnitt des zweiten Lumens und/oder der dritte Querschnitt des dritten Lumens viertelkreisförmig ausgebildet sein. Der zweite Querschnitt und/oder der dritte Querschnitt sind insbesondere orthogonal zu der Längsachse des Schlauchs ausgerichtet.

Das erste Lumen ist von dem zweiten Lumen, dem dritten Lumen und/oder dem zumindest einen weiteren Lumen insbesondere durch eine erste Trennwand getrennt. Das zweite Lumen, dritte Lumen und/oder das zumindest eine weitere Lumen sind insbesondere durch zumindest eine zweite Trennwand voneinander getrennt. Die erste Trennwand weist insbesondere eine erste Dicke von beispielsweise 1 mm bis 1,5 mm und/oder die zweite Trennwand insbesondere eine zweite Dicke von beispielsweise 1 mm bis 1,5 mm auf.

Das erste Lumen, zweite Lumen, dritte Lumen und/oder das zumindest eine weitere Lumen können jeweils eine in Richtung der Außenfläche des Schlauchs orientierte Innenwand mit einem Lumenradius aufweisen. Der Lumenradius kann beispielsweise 4 mm bis 8 mm, bevorzugt 5 mm bis 6 mm, besonders bevorzugt (circa) 5,5 mm, betragen.

Erste Ecken eines ersten Querschnitts des ersten Lumens, zweite Ecken eines zweiten Querschnitts des zweiten Lumens und/oder dritte Ecken eines dritten Querschnitts des dritten Lumens können einen Radius von 0,4 mm bis 0,6 mm aufweisen. Vorzugsweise kann der Radius (circa) 0,5 mm betragen. Hierdurch lässt sich ein Strömungswiderstand der Flüssigkeit in den Lumen reduzieren, ohne dass eine Lumenquerschnittsfläche der einzelnen Lumen zu stark reduziert wird.

Die Sanitärarmatur weist einen Adapter mit zumindest einem ersten Einlass für das erste Lumen, einem zweiten Einlass für das zweite Lumen und einem dritten Einlass für das dritte Lumen auf. Der Adapter kann eine, mehrere oder sogar alle der nachfolgenden Eigenschaften aufweisen:
- zumindest teilweise aus Kunststoff und/oder Metall, wie zum Beispiel Messing, bestehen;
- nach Art eines Kunststoffspritzgussteils ausgebildet sein;
- einstückig ausgebildet sein;
- zumindest einen weiteren Einlass für das zumindest eine weitere Lumen aufweisen;
- eine Anzahl Einlässe aufweisen, die einer Anzahl Lumen des Schlauchs entspricht;
- sich entlang einer Längsachse erstrecken;
- (insbesondere parallel zu der Längsachse) eine Länge von 10 mm bis 60 mm aufweisen;
- (insbesondere orthogonal zu der Längsachse) einen Durchmesser von 5 mm bis 50 mm aufweisen;
- eine runde Umfangsfläche aufweisen;
- ein erstes Außengewinde oder erstes Innengewinde aufweisen.

Der zumindest eine erste Einlass, zweite Einlass, dritte Einlass und/oder weitere Einlass können an einem ersten längsseitigen Ende des Adapters ausgebildet sein. Der erste Einlass, zweiter Einlass, dritte Einlass und/oder weitere Einlass können nach Art einer Öffnung und/oder nach Art eines Kanals in dem Adapter ausgebildet sein. Der Schlauch ist insbesondere derart mit dem Adapter verbunden, dass das erste Lumen mit dem ersten Einlass, das zweite Lumen mit dem zweiten Einlass und das dritte Lumen mit dem dritten Einlass verbunden sind. Weiterhin kann der Schlauch insbesondere derart mit dem Adapter verbunden sein, dass das zumindest eine weitere Lumen mit dem zumindest einen weiteren Einlass verbunden ist. Hierdurch kann die erste Flüssigkeit von dem ersten Lumen (insbesondere direkt) in den ersten Einlass, die zweite Flüssigkeit von dem zweiten Lumen (insbesondere direkt) in den zweiten Einlass, die dritte Flüssigkeit von dem dritten Lumen (insbesondere direkt) in den dritten Einlass und/oder die zumindest eine weitere Flüssigkeit von dem zumindest einen weiteren Lumen (insbesondere direkt) in den zumindest einen weiteren Einlass strömen. Die Verbindung zwischen dem Schlauch und dem Adapter kann beispielsweise nach Art einer Steckverbindung, Klemmverbindung, Klebeverbindung, Schraubverbindung und/oder Bajonettverbindung ausgeführt sein.

Der erste Einlass und der zweite Einlass münden in einen ersten Auslass. Somit münden der erste Einlass und der zweite Einlass in einen gemeinsamen ersten Auslass. Die erste Flüssigkeit und die zweite Flüssigkeit können hierdurch in den ersten Auslass strömen und/oder den Adapter über den ersten Auslass verlassen. Der dritte Einlass mündet in einen zweiten Auslass des Adapters. Die dritte Flüssigkeit kann hierdurch in den zweiten Auslass strömen und/oder den Adapter über den zweiten Auslass verlassen. Über den ersten Auslass des Adapters sind die erste Flüssigkeit und die zweite Flüssigkeit insbesondere einer (gemeinsamen) ersten Auslauföffnung der Sanitärarmatur oder zumindest einem (gemeinsamen) ersten Flüssigkeitskanal eines Mousseurs der Sanitärarmatur zuführbar. Über den zweiten Auslass des Adapters ist die dritte Flüssigkeit insbesondere einer zweiten Auslauföffnung der Sanitärarmatur oder zumindest einem zweiten Flüssigkeitskanal des Mousseurs der Sanitärarmatur zuführbar. Der Adapter kann zumindest einen Einlass mehr als Auslässe aufweisen. Zumindest ein Teil der Einlässe kann in zumindest einen gemeinsamen Auslass münden. Durch den Adapter ist dadurch eine Anzahl von Auslauföffnungen der Sanitärarmatur und/oder eine Anzahl von (insbesondere getrennten) Flüssigkeitskanälen in dem Mousseur reduzierbar.

Der erste Einlass kann in Form eines ersten Anschlussnippels, der zweite Einlass in Form eines zweiten Anschlussnippels und der dritte Einlass in Form eines dritten Anschlussnippels ausgebildet sein, wobei der Schlauch mit dem ersten Lumen auf den ersten Anschlussnippel, mit dem zweiten Lumen auf den zweiten Anschlussnippel und dem dritten Lumen auf den dritten Anschlussnippel gesteckt ist. Der zumindest eine weitere Einlass kann in Form zumindest eines weiteren Anschlussnippels ausgebildet sein, wobei der Schlauch mit dem zumindest einen weiteren Lumen auf den zumindest einen weiteren Anschlussnippel gesteckt sein kann. Die Anschlussnippel können insbesondere rohrförmig ausgebildet sein und/oder sich in Richtung der Längsachse des Adapters erstrecken. Die Anschlussnippel können (insbesondere parallel zu der Längsachse) beispielsweise eine Anschlussnippellänge von 1 mm bis 15 mm aufweisen. Außenkonturen der Anschlussnippel können kongruent zu Innenkonturen der Lumen ausgebildet sein.

Der erste Auslass des Adapters und der zweite Auslass des Adapters können koaxial zueinander ausgebildet sein.

Der erste Auslass des Adapters kann sich um den zweiten Auslass des Adapters erstrecken. Der erste Auslass kann zumindest teilweise nach Art eines ringförmigen Kanals ausgebildet sein, zumindest teilweise einen geraden Verlauf aufweisen und/oder sich zumindest teilweise parallel zu der Längsachse erstrecken. Der zweite Auslass kann zumindest teilweise einen geraden Verlauf aufweisen und/oder sich zumindest teilweise parallel zu der Längsachse erstrecken.

Der erste Auslass des Adapters kann in zumindest einen ersten Flüssigkeitskanal eines Mousseurs und der zweite Auslass des Adapters in zumindest einen zweiten Flüssigkeitskanal des Mousseurs münden. Zumindest ein weiterer Auslass des Adapters kann in zumindest einen weiteren Flüssigkeitskanal des Mousseurs münden. Der zumindest eine erste Flüssigkeitskanal, der zumindest eine zweite Flüssigkeitskanal und/oder der zumindest eine weitere Flüssigkeitskanal können zumindest teilweise einen geraden Verlauf aufweisen und/oder sich zumindest teilweise parallel zu der Längsachse des Adapters erstrecken. Der zumindest eine erste Flüssigkeitskanal, der zumindest eine zweite Flüssigkeitskanal und/oder der zumindest eine weitere Flüssigkeitskanal können in eine Umgebung der Sanitärarmatur münden. Hierdurch sind die Flüssigkeiten über die Flüssigkeitskanäle an die Umgebung abgebbar. Der Mousseur kann nach Art eines Luftsprudlers ausgebildet sein. Der Adapter ist insbesondere derart mit dem Mousseur verbunden, dass der erste Auslass des Adapters mit dem zumindest einen ersten Flüssigkeitskanal des Mousseurs, der zweite Auslass des Adapters mit dem zumindest einen zweiten Flüssigkeitskanal des Mousseurs und/oder der zumindest eine weitere Auslass des Adapters mit dem zumindest einen weiteren Flüssigkeitskanal des Mousseurs verbunden ist. Hierdurch können die erste Flüssigkeit und zweite Flüssigkeit von dem ersten Auslass des Adapters (insbesondere direkt) in den zumindest einen ersten Flüssigkeitskanal des Mousseurs und/oder die dritte Flüssigkeit von dem zweiten Auslass des Adapters (insbesondere direkt) in den zumindest einen zweiten Flüssigkeitskanal des Mousseurs strömen. Die Verbindung zwischen dem Adapter und dem Mousseur kann beispielsweise nach Art einer Steckverbindung, Klemmverbindung, Klebeverbindung, Schraubverbindung und/oder Bajonettverbindung ausgeführt sein.

Der zumindest eine erste Flüssigkeitskanal des Mousseurs kann sich um den zumindest einen zweiten Flüssigkeitskanal des Mousseurs erstrecken. Der Mousseurs kann einen einzigen ersten Flüssigkeitskanal und/oder eine Vielzahl von zweiten Flüssigkeitskanälen aufweisen, wobei die Vielzahl von zweiten Flüssigkeitskanälen insbesondere ringförmig um den ersten Flüssigkeitskanal angeordnet sein können.

Der Adapter kann mithilfe einer Überwurfmutter an dem Schlauch befestigt sein. Hierzu kann die Überwurfmutter auf den Schlauch gesteckt und/oder mit dem Adapter verschraubt sein. Die Überwurfmutter kann hierfür ein zweites Innengewinde oder ein zweites Außengewinde aufweisen. Die Überwurfmutter kann zumindest teilweise hülsenförmig ausgebildet sein.

Zwischen dem Adapter und der Überwurfmutter kann ein Klemmring angeordnet sein. Der Klemmring kann ringförmig ausgebildet, auf den Schlauch gesteckt und/oder durch die Überwurfmutter gegen den Schlauch gepresst sein.

Zwischen dem Adapter und der Überwurfmutter kann ein Abstandshalter angeordnet sein. Der Abstandshalter kann ringförmig ausgebildet, auf den Schlauch gesteckt und/oder (parallel zu der Längsachse) neben dem Klemmring angeordnet sein.

Zwischen dem Adapter und der Überwurfmutter kann ein Quetschring angeordnet sein. Der Quetschring kann ringförmig ausgebildet, auf den Schlauch gesteckt und/oder (parallel zu der Längsachse) neben dem Adapter angeordnet sein.

Zwischen dem Abstandshalter und dem Quetschring kann eine ringförmige Dichtung angeordnet sein.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Sanitärarmatur in einer Seitenansicht;
- Fig. 2:: ein Schlauch der Sanitärarmatur in einem Querschnitt;
- Fig. 3:: ein Adapter der Sanitärarmatur in einer ersten perspektivischen Darstellung;
- Fig. 4:: der Adapter der Sanitärarmatur in einer zweiten perspektivischen Darstellung;
- Fig. 5:: ein Auslauf der Sanitärarmatur in einer Schnittdarstellung; und
- Fig. 6:: der Auslauf der Sanitärarmatur mit Blick auf einen Mousseur.

Die Fig. 1 zeigt eine Sanitärarmatur 1 in einer Seitenansicht. Die Sanitärarmatur 1 weist ein Armaturengehäuse 2 auf, das einen drehbar gelagerten Auslauf 3 mit einer Auslauföffnung 4 umfasst. Das Armaturengehäuse 2 ist an einem hier nicht gezeigten Träger befestigbar. Durch die Sanitärarmatur 1 verläuft ein Schlauch 5, dessen in der Fig. 2 gezeigtes erstes Lumen 6 an einem ersten längsseitigen Ende 25 des Schlauchs 5 mit einer ersten Flüssigkeitsquelle 27, dessen in der Fig. 2 gezeigtes zweites Lumen 7 an dem ersten längsseitigen Ende 25 des Schlauchs 5 mit einer zweiten Flüssigkeitsquelle 28 und dessen in der Fig. 2 gezeigtes drittes Lumen 8 an dem ersten längsseitigen Ende 25 des Schlauchs 5 mit einer dritten Flüssigkeitsquelle 29 verbunden sind.

Die Fig. 2 zeigt ein dem in der Fig. 1 gezeigten ersten längsseitigen Ende 25 gegenüberliegendes zweites längsseitiges Ende 26 des Schlauchs 5 in einer perspektivischen Darstellung. Das erste Lumen 6 des Schlauchs 5 ist halbkreisförmig ausgebildet. Das zweite Lumen 7 und das dritte Lumen 8 sind viertelkreisförmig ausgebildet. Die Lumen 6, 7, 8 umfassen jeweils eine in Richtung einer Außenfläche 30 des Schlauchs 5 orientierte Innenwand 31 mit einem Lumenradius 32 um ein Zentrum des Schlauchs 5. Der Schlauch 5 weist an seiner Außenfläche 30 eine Ummantelung 33 auf. Das erste Lumen 6 ist von dem zweiten Lumen 7 und drittem Lumen 8 durch eine erste Trennwand 34 getrennt. Das zweite Lumen 7 und das dritte Lumen 8 sind durch eine zweite Trennwand 35 voneinander getrennt.

Die Fig. 3 zeigt den Adapter 9 der in der Fig. 1 gezeigten Sanitärarmatur 1 in einer ersten perspektivischen Darstellung mit Blick auf ein drittes längsseitiges Ende 36 des Adapters 9. Der Adapter 9 umfasst einen in Form eines ersten Anschlussnippels 15 ausgebildeten ersten Einlass 10, einen in Form eines zweiten Anschlussnippels 16 ausgebildeten zweiten Einlass 11 und einen in Form eines dritten Anschlussnippels 17 ausgebildeten dritten Einlass 12 auf. Eine erste Außenkontur des ersten Anschlussnippels 15 ist kongruent zu einer ersten Innenkontur des in der Fig. 2 gezeigten ersten Lumens 6, eine zweite Außenkontur des zweiten Anschlussnippels 16 kongruent zu einer zweiten Innenkontur des in der Fig. 2 gezeigten zweiten Lumens 7 und eine dritte Außenkontur des dritten Anschlussnippels 17 kongruent zu einer dritten Innenkontur des in der Fig. 2 gezeigten dritten Lumens 8 ausgebildet. Hierdurch ist der in der Fig. 2 gezeigte Schlauch 5 mit dem ersten Lumen 6 auf den ersten Anschlussnippel 15, mit dem zweiten Lumen 7 auf den zweiten Anschlussnippel 16 und mit dem dritten Lumen 8 auf den dritten Anschlussnippel 17 steckbar. Hierdurch kann eine erste Flüssigkeit aus dem ersten Lumen 6 in den ersten Einlass 10, eine zweite Flüssigkeit aus dem zweiten Lumen 7 in den zweiten Einlass 11 und eine dritte Flüssigkeit aus dem dritten Lumen 8 in den dritten Einlass 12 strömen.

Die Fig. 4 zeigt den Adapter 9 in einer zweiten perspektivischen Darstellung mit Blick auf ein viertes längsseitiges Ende 37 des Adapters 9. Der Adapter 9 umfasst einen ringförmigen ersten Auslass 13, in den der in der Fig. 3 gezeigte erste Einlass 10 und zweite Einlass 11 münden, und einen zweiten Auslass 14, in den der in der Fig. 3 gezeigte dritte Einlass 12 mündet. Hierdurch können die erste Flüssigkeit über den ersten Einlass 10 in den ersten Auslass 13, die zweite Flüssigkeit über den zweiten Einlass 11 in den ersten Auslass 13 und die dritte Flüssigkeit über den dritten Einlass 12 in den zweiten Auslass 14 strömen. Der erste Auslass 13 und der zweite Auslass 14 sind konzentrisch zueinander und konzentrisch zu einer Längsachse 38 des Adapters 9 ausgebildet.

Die Fig. 5 zeigt den Auslauf 3 der Sanitärarmatur 1 in einem in der Fig. 1 mit einem Kreis 39 gekennzeichneten Bereich in einer Schnittdarstellung. Der Schlauch 5 ist mit seinem zweiten längsseitigen Ende 26 auf die in der Fig. 3 gezeigten Anschlussnippel 15, 16, 17 gesteckt und mit einer Überwurfmutter 21 an dem Adapter 9 befestigt. Zwischen dem Adapter 9 und der Überwurfmutter 21 sind ein Klemmring 22, ein ringförmiger Abstandshalter 23, eine ringförmige Dichtung 40 und ein Quetschring 24 angeordnet. Der Klemmring 22, der ringförmige Abstandshalter 23, die ringförmige Dichtung 40 und der Quetschring 24 sind in Richtung der Längsachse 38 des Adapters 9 bzw. der Überwurfmutter 21 nebeneinander angeordnet. Die Überwurfmutter 21 ist auf den Adapter 9 geschraubt, sodass der Schlauch 5 mit dem Adapter 9 verspannt ist und sich nicht von dem Adapter 9 lösen kann.

Auf das vierte längsseitige Ende 37 des Adapters 9 ist ein Mousseur 19 gesteckt, sodass der erste Auslass 13 des Adapters 9 mit einer Vielzahl von ersten Flüssigkeitskanälen 18 des Mousseurs 19 und der zweite Auslass 14 des Adapters 9 mit einem zweiten Flüssigkeitskanal 20 des Mousseurs 19 verbunden ist. Hierdurch sind die erste Flüssigkeit und die zweite Flüssigkeit über die ersten Flüssigkeitskanäle 18 und die dritte Flüssigkeit über den zweiten Flüssigkeitskanal 20 an eine Umgebung 41 abgebbar. Der Mousseur 19 bildet die Auslauföffnung 4 des Auslaufs 3.

Die Fig. 6 zeigt den Auslauf 3 mit Blick auf den Mousseur 19. Die Vielzahl von ersten Flüssigkeitskanäle 18 sind konzentrisch um den zweiten Flüssigkeitskanal 20 und konzentrisch zu der Längsachse 38 ausgebildet. Der zweite Flüssigkeitskanal 20 ist konzentrisch zu der Längsachse 38 ausgebildet.

Durch die vorliegende Erfindung sind die Flüssigkeiten mit geringerem Platzbedarf zu der Auslauföffnung 4 leitbar. Zudem ist durch den Adapter 9 eine Komplexität des Mousseurs 19 reduzierbar.

### Bezugszeichenliste

- 1: Sanitärarmatur
- 2: Armaturengehäuse
- 3: Auslauf
- 4: Auslauföffnung
- 5: Schlauch
- 6: erstes Lumen
- 7: zweites Lumen
- 8: drittes Lumen
- 9: Adapter
- 10: erster Einlass
- 11: zweiter Einlass
- 12: dritter Einlass
- 13: erster Auslass
- 14: zweiter Auslass
- 15: erster Anschlussnippel
- 16: zweiter Anschlussnippel
- 17: dritter Anschlussnippel
- 18: erster Flüssigkeitskanal
- 19: Mousseur
- 20: zweiter Flüssigkeitskanal
- 21: Überwurfmutter
- 22: Klemmring
- 23: Abstandshalter
- 24: Quetschring
- 25: erstes längsseitiges Ende
- 26: zweites längsseitiges Ende
- 27: erste Flüssigkeitsquelle
- 28: zweite Flüssigkeitsquelle
- 29: dritte Flüssigkeitsquelle
- 30: Außenfläche
- 31: Innenwand
- 32: Lumenradius
- 33: Ummantelung
- 34: erste Trennwand
- 35: zweite Trennwand
- 36: drittes längsseitiges Ende
- 37: viertes längsseitiges Ende
- 38: Längsachse
- 39: Kreis
- 40: Dichtung
- 41: Umgebung

## Patentansprüche

1. Sanitärarmatur (1), zumindest aufweisend:
- ein Armaturengehäuse (2) mit einem Auslauf (3) und zumindest einer Auslauföffnung (4);
- einen Schlauch (5) mit zumindest einem ersten Lumen (6) zum Führen einer ersten Flüssigkeit, einem zweiten Lumen (7) zum Führen einer zweiten Flüssigkeit und einem dritten Lumen (8) zum Führen einer dritten Flüssigkeit; und
- einen Adapter (9) mit zumindest einem ersten Einlass (10) für das erste Lumen (6), einem zweiten Einlass (11) für das zweite Lumen (7) und einem dritten Einlass (12) für das dritte Lumen (8),
**dadurch gekennzeichnet, dass**
der erste Einlass (10) und der zweite Einlass (11) in einen ersten Auslass (13) des Adapters (9) münden und wobei der dritte Einlass (12) in einen zweiten Auslass (14) des Adapters (9) mündet.

2. Sanitärarmatur (1) nach Patentanspruch 1, wobei der erste Einlass (10) in Form eines ersten Anschlussnippels (15), der zweite Einlass (12) in Form eines zweiten Anschlussnippels (16) und der dritte Einlass (12) in Form eines dritten Anschlussnippels (17) ausgebildet sind und wobei der Schlauch (5) mit dem ersten Lumen (6) auf den ersten Anschlussnippel (15), mit dem zweiten Lumen (7) auf den zweiten Anschlussnippel (16) und dem dritten Lumen (8) auf den dritten Anschlussnippel (17) gesteckt ist.

3. Sanitärarmatur (1) nach einem der vorhergehenden Patentansprüche, wobei der erste Auslass (13) des Adapters (9) und der zweite Auslass (14) des Adapters (9) koaxial zueinander ausgebildet sind.

4. Sanitärarmatur (1) nach einem der vorhergehenden Patentansprüche, wobei sich der erste Auslass (13) des Adapters (9) um den zweiten Auslass (14) des Adapters (9) erstreckt.

5. Sanitärarmatur (1) nach einem der vorhergehenden Patentansprüche, wobei der erste Auslass (13) des Adapters (9) in zumindest einen ersten Flüssigkeitskanal (18) eines Mousseurs (19) und der zweite Auslass (14) des Adapters (9) in zumindest einen zweiten Flüssigkeitskanal (20) des Mousseurs (19) mündet.

6. Sanitärarmatur (1) nach Patentanspruch 5, wobei der zumindest eine erste Flüssigkeitskanal (18) des Mousseurs (19) sich um den zumindest einen zweiten Flüssigkeitskanal (20) des Mousseurs (19) erstreckt.

7. Sanitärarmatur (1) nach einem der vorhergehenden Patentansprüche, wobei der Adapter (9) mithilfe einer Überwurfmutter (21) an dem Schlauch (5) befestigt ist.

8. Sanitärarmatur (1) nach Patentanspruch 7, wobei zwischen dem Adapter (9) und der Überwurfmutter (21) ein Klemmring (22) angeordnet ist.

9. Sanitärarmatur (1) nach Patentanspruch 7 oder 8, wobei zwischen dem Adapter (9) und der Überwurfmutter (21) ein Abstandshalter (23) angeordnet ist.

10. Sanitärarmatur (1) nach einem der vorhergehenden Patentansprüche, wobei zwischen dem Adapter (9) und der Überwurfmutter (21) ein Quetschring (24) angeordnet ist.

## Claims

1. A sanitary fitting (1) comprising at least:
- one fitting housing (2) with a discharge (3) and at least one discharge opening (4);
- one hose (5) with at least a first lumen (6) for conducting a first liquid, a second lumen (7) for conducting a second liquid and a third lumen (8) for conducting a third liquid; and
- one adapter (9) with at least one first inlet (10) for the first lumen (6), one second inlet (11) for the second lumen (7) and one third inlet (12) for the third lumen (8),
**characterized in that** the first inlet (10) and the second inlet (11) open into a first outlet (13) of the adapter (9), and wherein the third inlet (12) opens into a second outlet (14) of the adapter (9).

2. The sanitary fitting (1) according to claim 1, wherein the first inlet (10) is designed in the form of a first connecting nipple (15), the second inlet (11) is designed in the form of a second connecting nipple (16) and the third inlet (12) is designed in the form of a third connecting nipple (17), and wherein the hose (5) is pushed onto the first connecting nipple (15) with the first lumen (6), onto the second connecting nipple (16) with the second lumen (7) and onto the third connecting nipple (17) with the third lumen (8).

3. The sanitary fitting (1) according to any one of the preceding claims, wherein the first outlet (13) of the adapter (9) and the second outlet (14) of the adapter (9) are designed to be coaxial to one another.

4. The sanitary fitting (1) according to any one of the preceding claims, wherein the first outlet (13) of the adapter (9) extends around the second outlet (14) of the adapter (9).

5. The sanitary fitting (1) according to any one of the preceding claims, wherein the first outlet (13) of the adapter (9) opens into at least one first liquid channel (18) of a mousseur (19) and the second outlet (14) of the adapter (9) opens into at least one second liquid channel (20) of the mousseur (19).

6. The sanitary fitting (1) according to claim 5, wherein the at least one first liquid channel (18) of the mousseur (19) extends around the at least one second liquid channel (20) of the mousseur (19).

7. The sanitary fitting (1) according to any one of the preceding claims, wherein the adapter (9) is fastened to the hose (5) by means of a union nut (21).

8. The sanitary fitting (1) according to claim 7, wherein a clamping ring (22) is arranged between the adapter (9) and the union nut (21).

9. The sanitary fitting (1) according to claim 7 or 8, wherein a spacer (23) is arranged between the adapter (9) and the union nut (21).

10. The sanitary fitting (1) according to any one of the preceding claims, wherein a crimp ring (24) is arranged between the adapter (9) and the union nut (21).

## Revendications

1. Robinetterie sanitaire (1), comportant au moins :
- un corps (2) de robinetterie, pourvu d'un écoulement (3) et d'au moins un orifice d'écoulement (4) ;
- un conduit flexible (5), pourvu d'au moins une première lumière (6) destinée à conduire un premier liquide, d'une deuxième lumière (7), destinée à conduire un deuxième liquide et d'une troisième lumière (8), destinée à conduire un troisième liquide ; et
- un adaptateur (9) pourvu d'au moins une première entrée (10) pour la première lumière (6), d'une deuxième entrée (11) pour la deuxième lumière (7) et d'une troisième entrée (12) pour la troisième lumière (8),
**caractérisée en ce que** la première entrée (10) et la deuxième entrée (11) débouchent dans une première sortie (13) de l'adaptateur (9) et la troisième entrée (12) débouchant dans une deuxième sortie (14) de l'adaptateur (9).

2. Robinetterie sanitaire (1) selon la revendication 1 du brevet, la première entrée (10) étant conçue sous la forme d'un premier embout connecteur (15), la deuxième entrée (11) étant conçue sous la forme d'un deuxième embout connecteur (16) et la troisième entrée (12) étant conçue sous la forme d'un troisième embout connecteur (17) et le conduit flexible (5) étant emboîté par la première lumière (6) sur le premier embout connecteur (15), par la deuxième lumière (7) sur le deuxième embout connecteur (16) et par la troisième lumière (8) sur le troisième embout connecteur (17).

3. Robinetterie sanitaire (1) selon l'une quelconque des revendications précédentes du brevet, la première sortie (13) de l'adaptateur (9) et la deuxième sortie (14) de l'adaptateur (9) étant conçues de manière coaxiale l'une par rapport à l'autre.

4. Robinetterie sanitaire (1) selon l'une quelconque des revendications précédentes du brevet, la première sortie (13) de l'adaptateur (9) s'étendant autour de la deuxième sortie (14) de l'adaptateur (9).

5. Robinetterie sanitaire (1) selon l'une quelconque des revendications précédentes du brevet, la première sortie (13) de l'adaptateur (9) débouchant dans au moins une première canalisation de liquide (18) d'un mousseur (19) et la deuxième sortie (14) de l'adaptateur (9) débouchant dans au moins une deuxième canalisation de liquide (20) du mousseur (19).

6. Robinetterie sanitaire (1) selon la revendication 5, l'au moins une première canalisation de liquide (18) du mousseur (19) s'étendant autour de l'au moins une deuxième canalisation de liquide (20) du mousseur (19) .

7. Robinetterie sanitaire (1) selon l'une quelconque des revendications précédentes du brevet, l'adaptateur (9) étant fixé à l'aide d'un écrou de raccordement (21) sur le conduit flexible (5).

8. Robinetterie sanitaire (1) selon la revendication 7 du brevet, entre l'adaptateur (9) et l'écrou de raccordement (21) étant placée une bague de serrage (22) .

9. Robinetterie sanitaire (1) selon la revendication 7 ou 8 du brevet, entre l'adaptateur (9) et l'écrou de raccordement (21) étant placé un écarteur (23).

10. Robinetterie sanitaire (1) selon l'une quelconque des revendications précédentes du brevet, entre l'adaptateur (9) et l'écrou de raccordement (21) étant placée une bague de compression (24).
